# EUROPÄISCHE PATENTSCHRIFT

(11) **EP 0 986 820 B1**
(45) Veröffentlichungstag und Bekanntmachung des Hinweises auf die Patenterteilung: **02.02.2005**
(21) Anmeldenummer: 98910690.1
(22) Anmeldetag: 17.02.1998
(51) Int. Cl.: H01F 7/16, H01F 7/08

(54) **ELEKTROMAGNET, INSBESONDERE ZUM BETÄTIGEN VON VENTILEN**
ELECTROMAGNET, SPECIALLY FOR ACTUATING VALVES
ELECTROAIMANT, NOTAMMENT POUR LA COMMANDE DE SOUPAPES

(30) Priorität: 25.04.1997 DE 19717445
(43) Veröffentlichungstag der Anmeldung: 22.03.2000
(73) Patentinhaber: Hydraulik-Ring GmbH, 09212 Limbach-Oberfrohna (DE); HYDAC Electronic GmbH, 66128 Saarbrücken (DE)
(72) Erfinder: NEUHAUS, Rolf, J., D-97816 Lohr (DE); STRATIL, Kurt, R., D-97816 Lohr (DE); EHRENFELS, Andreas, D-97737 Gemünden-Seifriedsburg (DE); KATTLER, Frank, D-66346 Püttlingen (DE); PAULY, Hans-Jürgen, D-66346 Püttlingen (DE)
(74) Vertreter: Bartels, Martin Erich Arthur
(86) Internationale Anmeldenummer: PCT/EP1998/000893
(87) Internationale Veröffentlichungsnummer: WO 1998/049696

(56) Entgegenhaltungen:
- DE-A- 4 439 422
- DE-A- 19 504 185
- DE-A- 19 525 058
- FR-A- 2 385 199
- FR-A- 2 686 387
- US-A- 3 303 445

## Beschreibung

Die Erfindung betrifft einen Elektromagneten, insbesondere zum Betätigen von Ventilen, mit einem hülsenförmigen Magnetgehäuse, das einen Polkern umschließt, der auf der Betätigungsseite des Elektromagneten, an der ein vom Magnetanker bewegbares Betätigungsglied zugänglich ist, einen Abschluß des Magnetgehäuses bildet, das in einem der Betätigungsseite benachbarten Bereich mit dem Polkern über eine zumindest bereichsweise formschlüssig wirkende Verbindung verbunden ist.

Ein Elektromagnet dieser Art ist bereits bekannt, siehe DE 195 04 185 A1. Die an derartige Elektromagnete zu stellenden Anforderungen bezüglich hoher Strukturfestigkeit und einwandfreier Abdichtung des Magnetgehäuses nach außen, was für die Anwendung zur Betätigung von Hydraulikventilen besonders wichtig ist, führen bei den bekannten Ventilen zu einer aufwendigen Bauweise mit hohen Herstellungskosten. Der Erfindung liegt die Aufgabe zugrunde, einen Elektromagneten der betrachteten Art zu schaffen, der sich trotz vereinfachter und kostengünstiger Bauweise durch besonders gute Abdichtungs- und Festigkeitseigenschaften auszeichnet.

Bei einem Elektromagneten der eingangs genannten Art ist diese Aufgabe erfindungsgemäß dadurch gelöst, daß die Verbindung zwischen Magnetgehäuse und Polkern eine in den Umfang des Polkernes eingearbeitete Ringnut, ein darin aufnehmbares Abdichtelement sowie im Magnetgehäuse eine ringförmige Einsickung zur Bildung formschlüssig an den Innenwänden der Ringnut angreifender Anlageflächen sowie einer umlaufenden, am Abdichtelement anliegenden Abdichtfläche aufweist.

Dank dieser Ausbildung ergibt sich bei formschlüssiger Übertragung des Kraftschlusses zwischen Magnethäuse und Polkern gleichzeitig eine einwandfreie Abdichtung durch Anlage der ringförmigen Einsickung des Magnetgehäuses am in der Ringnut befindlichen Abdichtelement. Im Gegensatz zu dem erwähnten, bekannten Elektromagneten, bei dem über den Umfang des Magnetgehäuses gleichmäßig verteilte, nach innen gerichtete, Durchbrüche bildende Sicken die Verbindung bilden, ergibt sich bei der erfindungsgemäß ohne Durchsickung gestalteten Verbindung ein druckdichter Abschluß des Gehäuses.

Das Abdichtelement kann ein O-Ring, eine Spaltdichtung oder eine geeignete Beschichtung der Innenseite der Ringnut und/oder des Polgehäuses im Bereich der Einsickung sein.

Die Fertigung gestaltet sich besonders einfach und kostengünstig, wenn das Magnetgehäuse ein einteiliges Fließpreßteil ist, das an seinem der Betätigungsseite entgegengesetzten Bodenteil ein nach einwärts verlaufendes, zur Außenseite des Magnetgehäuses offenes Polrohr als hinteren Polkörper aufweist.

Nachstehend ist die Erfindung anhand eines Ausführungsbeispiels im einzelnen erläutert, das in der einzigen Zeichnungsfigur dargestellt ist, die einen Axialschnitt durch das mit einem Wegeventil verbundene Ausführungsbeispiel zeigt.

In der Figur sind ein Elektromagnet mit 1 und ein durch diesen zu betätigendes Wegeventil mit 2 bezeichnet. Der Elektromagnet 1 weist ein als einteiliges Fließpreßteil ausgebildetes Magnetgehäuse 3 auf, das die Form eines kreiszylindrischen Bechers besitzt, von dessen Bodenteil 5 sich ein zentraler, beim Fließpreßvorgang ausgebildeter Rohrstutzen nach einwärts erstreckt, der innerhalb des Magnetgehäuses 3 ein mit diesem einstückiges hinteres Polrohr 7 bildet.

Innerhalb des Magnetgehäuses 3 befindet sich ein das Polrohr 7 umgebender Spulenkörper 9 mit einer Magnetwicklung 11, deren elektrische Anschlußfahnen 13 über Bodenöffnungen 15, die im Bodenteil 5 des Magnetgehäuses 3 ausgestanzt sind, nach außen geführt sind. An der Innenseite des Polrohres 7 und an der Innenseite des Spulenkörpers 9 liegt ein dünnes Röhrchen 17 aus nichtmagnetischem Metall an, das in seinem hinteren Teil eine Führung für den Ankerkolben 19 bildet. In seinem vorderen, erweiterten Teil erstreckt sich das Röhrchen 17 längs der Innenseite des Spulenkörpers 9 bis zu dessen den Anschlußfahnen 13 entgegengesetztem vorderen Ende.

Der in das Magnetgehäuse 3 eingesetzte Spulenkörper 9 mit Magnetwicklung 11 und Anschlußfahnen 13 ist bei eingebautem Röhrchen 17 mit isolierendem Kunststoff derart umspritzt, daß Kunststoffmaterial die Außenseite der Magnetwicklung 11 umgibt und dem Raum zwischen dieser und der Innenseite des Magnetgehäuses 3 ausfüllt und daß am Bodenteil 5 ein angespritzter, sich durch die Bodenöffnungen 15 erstreckender Anschlußteil als integraler Spritzteil gebildet ist, der die Bodenöffnungen 15 sowie die äußere Öffnung des Röhrchens 17 verschließt. Dieser Anschlußteil 21 bildet zudem einen integralen Steckerteil 23, an dem die Anschlußfahnen 13 der Magnetwicklung 11 kontaktierbar sind. Außerdem ist der Anschlußteil 21 so geformt, daß eine umlaufende Ringnut 25 zur Aufnahme eines O-Rings 27 gebildet wird.

An der Betätigungsseite, an der ein mit dem Ankerkolben 19 verbundener Betätigungsstift 29 von außen her zugänglich ist, bildet ein Polkern 31 den betätigungsseitigen Abschluß des Elektromagneten 1. Der Polkern 31 weist einen erweiterten Flanschteil 33 auf, an dessen innerer Schulter der Spulenkörper 9 abgestützt ist. In die äußere Umfangsfläche des Flanschteiles 33 ist eine umlaufende Ringnut 35 eingearbeitet, in der ein Abdichtelement in Form eines O-Ringes 37 aufgenommen ist. Eine auf die Ringnut 35 ausgerichtete ringförmige Einsickung 39 im Magnetgehäuse 3 bildet durch Anlage an den Innenwänden der Ringnut 35 eine formschlüssige Verbindung zwischen Magnetgehäuse 3 und Polkern 31. Da die Einsickung 39 keinen Durchbruch durch die Wand des Magnetgehäuses 3 bildet, ergibt sich durch die Anlage am in der Ringnut 35 befindlichen O-Ring auch eine umlaufende Abdichtfläche, so daß die Verbindung einen druckdichten Abschluß des Magnetgehäuses 3 bildet.

Anstelle der bevorzugten Verwendung des O-Ringes 37 könnte als Abdichtelement auch eine Dichtungsanordnung anderer Art, beispielsweise eine Spaltdichtung oder eine Beschichtung mit einer Dichtmasse, vorgesehen sein.

Ein sich längs der Innenseite des Spulenkörpers 9 in Richtung auf das Polrohr 7 erstreckender Teil des Polkernes 31 weist eine weitere Ringnut mit einem O-Ring 41 zur Abdichtung gegen das am Spulenkörper 9 anliegende Röhrchen 17 auf. Dieser gegen das Polrohr 7 vorspringende Teil des Polkörpers 31 endigt in einer Konusfläche 43, die über einen Luftspalt 45 vom zugekehrten Ende des Polrohres 7 getrennt ist.

Der Magnetkolben 19 ist zum Druckausgleich durch eine innere Axialbohrung 47 durchzogen. Zwischen Ankerkolben 19 und dem zugekehrten Ende des Polkernes 31 befindet sich eine Antiklebscheibe 49 üblicher Art. Der Betätigungsstift 29 liegt mit seiner Stirnfläche am Ventilkolben 51 des zu betätigenden Wegeventils 2 an. Der Ventilkolben 51 ist durch eine Druckfeder 53 zur Anlage am Betätigungsstift 29 vorgespannt.

Das Wegeventil 2 weist an der zur Anbringung des Elektromagneten 1 bestimmten Seite seines Ventilgehäuses 54 einen erweiterten Kragen 55 auf. Das Magnetgehäuse 3, das zur Bildung eines freien Endbereiches 57 über die Einsickung 39 hinaus verlängert ist, ist zur Befestigung des Ventilgehäuses 54 an der äußeren Endfläche 59 des Polkernes 31 mit dem Kragen 55 des Ventilgehäuses 54 verbördelt.

Durch die Umspritzung des Spulenkörpers 9 mit dem eingebauten Röhrchen 17 ergibt sich für die Einheit aus Magnetgehäuse 3, Spulenkörper 9 und Röhrchen 17 eine hohe Gesamtfestigkeit. Gleichzeitig bekommt das dünne Röhrchen 17 dadurch seine Führung. Das Röhrchen 17 dichtet den Magneten ölseitig nach außen ab, gibt seinerseits gleichzeitig dem Ankerkolben 19 seine Führung und bewirkt die magnetische Trennung.

Durch die abgedichtete Einbaumöglichkeit des Elektromagneten 1 über die am Anschlußteil 21 befindliche Ringnut 25 mit eingesetztem O-Ring 27 ergibt sich die Möglichkeit des öldichten Einbaus des Elektromagneten 1 in einen Ölraum innerhalb einer Schottwand oder Abdeckung 61. Da der aus der Abdeckung 61 vorstehende Anschlußteil 21 ein Kunststoffteil ist und der übrige Teil des Elektromagneten 1 innerhalb der Abdeckung 61 im Ölraum vor äußeren korrodierenden Einflüssen geschützt ist, kann auf einen äußeren Korrosionsschutz des Elektromagenten 1 verzichtet werden. Dadurch, daß das Röhrchen 17 nach außen über das Kunststoffmaterial der Umspritzung und über den umspritzten Spulenkörper 9 an der Innenseite des Magnetgehäuses 3 abgestützt ist, kann der Elektromagnet 1 erhöhten inneren Druckbelastungen genügen.

## Patentansprüche

1. Elektromagnet, insbesondere zum Betätigen von Ventilen, mit einem hülsenförmigen Magnetgehäuse, das einen Polkern umschließt, der auf der Betätigungsseite des Elektromagneten, an der ein vom Magnetanker bewegbares Betätigungsglied zugänglich ist, einen Abschluß des Magnetgehäuses bildet, das in einem der Betätigungsseite benachbarten Bereich mit dem Polkern über eine zumindest bereichsweise formschlüssig wirkende Verbindung verbunden ist, **dadurch gekennzeichnet, daß** die Verbindung eine in den Umfang des Polkernes (31) eingearbeitete Ringnut (35), ein darin aufnehmbares Abdichtelement (37) sowie im Magnetgehäuse (3) eine ringförmige Einsickung (39) zur Bildung formschlüssig an den Innenwänden der Ringnut (35) angreifender Anlageflächen sowie einer umlaufenden, am Abdichtelement (37) anliegenden Abdichtfläche aufweist.

2. Elektromagnet nach Anspruch 1, daß als Abdichtelement ein O-Ring (37) vorgesehen ist.

3. Elektromagnet nach Anspruch 1 oder 2, **dadurch gekennzeichnet, daß** das Magnetgehäuse (3) ein einteiliges Fließpreßteil ist, das an seinem der Betätigungsseite entgegengesetzten Bodenteil (5) ein nach einwärts verlaufendes Polrohr (7) als hinteren Polkörper aufweist.

4. Elektromagnet nach einem der Ansprüche 1 bis 3, **dadurch gekennzeichnet, daß** das Magnetgehäuse (3) auf der Betätigungsseite des Elektromagneten (1) zur Bildung eines über die äußere Endfläche (59) des Polkernes (31) vorstehenden Endbereiches (57) verlängert und an diesem Endbereich (57) mit einem durch den Elektromagneten (1) zu betätigenden Bauteil verbunden ist.

5. Elektromagnet nach Anspruch 4, **dadurch gekennzeichnet, daß** als mit dem Magnetgehäuse (3) verbundenes Bauteil ein Ventilgehäuse (54) vorgesehen ist, das einen an der zugewandten Endfläche (59) des Polkernes (31) anliegenden Kragen (55) aufweist, mit dem der Endbereich (57) des Magnetgehäuses (3) durch Verbördelung verbunden ist.

6. Elektromagnet nach einem der Ansprüche 1 bis 5, **dadurch gekennzeichnet, daß** das Magnetgehäuse (3) in seinem die Anschlußseite des Elektromagneten bildenden Bodenteil (5) zusätzlich zu einer durch das Polrohr (7) gebildeten Öffnung mehrere Bodenöffnungen (15) aufweist und daß ein die Magnetwicklung (11) aufnehmender Spulenkörper (9) im Inneren des Magnetgehäuses (3) mit Kunststoff derart umspritzt ist, daß ein daran einteilig angespritzter Anschlußteil (21) für die Durchführung einer elektrischen Verbindung zur Magnetwicklung (11) sich durch die Bodenöffnungen (15) des Magnetgehäuses (3) nach außen erstreckt und diese sowie die Öffnung des Poirohres (7) verschließt.

7. Elektromagnet nach Anspruch 6, **dadurch gekennzeichnet, daß** in dem sich aus den Bodenöffnungen (15) des Magnetgehäuses (3) erstreckenden. Teil des Anschlußteiles (21) eine umfängliche Ringnut (25) für die Aufnahme eines O-Ringes (27) ausgebildet ist.

8. Elektromagnet nach Anspruch 7, **dadurch gekennzeichnet, daß** der Anschlußteil (21) einen einstückig angespritzten Steckerteil (23) für die Kontaktierung der elektrischen Anschlüsse (13) der Magnetwicklung (11) bildet.

9. Elektromagnet nach einem der Ansprüche 5 bis 8, **dadurch gekennzeichnet, daß** ein als Führung für den Magnetanker (19) und als magnetisches Trennelenient dienendes, dünnwandiges Röhrchen (17) aus nichtmagnetischem Werkstoff zusammen mit dem Spulenkörper (9) und dem Anschlußteil (21) umspritzt ist.

10. Elektromagnet nach Anspruch 9, **dadurch gekennzeichnet, daß** der Polkern (31) sich von einem Endflansch (33), der die umfängliche Ringnut (35) für die Verbindung mit dem Magnetgehäuse (3) aufweist, längs des an der Innenseite des Spulenkörpers (9) anliegenden, nichtmagnetischen Röhrchens (17) erstreckt und in diesem Teil eine zum Röhrchen (17) hin offene Ringnut für die Aufnahme eines O-Rings (41) zur Abdichtung gegenüber dem Röhrchen (17) aufweist.

11. Elektromagnet nach Anspruch 10, **dadurch gekennzeichnet, daß** der sich längs des Röhrchens (17) erstreckende Teil des Polkerns (31) für die Linearisierung des Magnetfeldes in einer Konusfläche (43) endigt, die über einen Luftspalt (45) dem zugekehrten Ende des Polrohres (7) gegenüberliegt.

## Claims

1. Electromagnet, especially for the activating of valves, with a sleeve-shaped magnet housing incorporating a pole core which forms an end of the magnet housing on the activating side of the electromagnet on which an activating member moved by a magnet anchor is accessible, whereby the same is connected with the pole core within an area adjacent to the activating side via a positive connection in at least some areas, **characterised in that** the connection incorporates an annular groove (35) inserted into the circumference of the pole core (31), a sealing element (37) insertable into the same, as well as an annular cut-out (39) within the magnet housing (3), for the forming of positive abutment surfaces on the internal walls of the annular groove (35) as well as a circumferential sealing surface abutting against the sealing element (37).

2. Electromagnet according to Claim 1, whereby an O-ring (37) is envisaged as the sealing element.

3. Electromagnet according to Claim 1 or 2, **characterised in that** the magnet housing (3) consists of a single-piece flow moulded component which incorporates an inwardly extending pole pipe (7) as a rear pole body on the floor section (5) facing away from the activating side.

4. Electromagnet according to one of the Claims 1 to 3, **characterised in that** the magnet housing (3) is extended on the activating side of the electromagnet (1), for the forming of an end section (57) projecting over the outer end surface (59) of the pole core (31), and **in that** a component to be activated by the electromagnet (1) is connected to this end section (57).

5. Electromagnet according to Claim 4, **characterised in that** a valve housing (54) is envisaged as a component connected with the magnet housing (3), whereby the same incorporates a collar (55) lying against the pole core (31) at the facing end surface (59), with which the end section (57) of the magnet housing (3) is connected with the aid of crimping.

6. Electromagnet according to one of the Claims 1 to 5, **characterised in that** the magnet housing (3) within its floor section (5) that forms the connecting side of the electromagnet incorporates several floor openings (15) in addition to an opening formed through the pole pipe (7), and **in that** a coil body (9) receiving the magnet winding (11) is coated with plastic within the magnet housing (3) in such a way that a connecting part (21) integrally moulded on the same extends through the floor openings (15) of the magnet housing (3) towards the outside, for the creation of an electrical connection with the magnet winding (11), and **in that** it closes the same as well as the opening of the pole pipe (7).

7. Electromagnet according to Claim 6, **characterised in that** a circumferential annular groove (25) if formed within the section of the connection part (21) that extends from the floor openings (15) of the magnet housing (3), for the receiving of an O-ring (27).

8. Electromagnet according to Claim 7, **characterised in that** the connecting part (21) forms an integrally moulded plug component (23) for contacting the electrical connections (13) of the magnet winding (11).

9. Electromagnet according to one of the Claims 5 to 8, **characterised in that** a thin-walled tube (17) manufactured from a non-magnetic material serving as a guide for the magnet anchor (19) and a magnetic separating element is moulded together with the coil body (9) and the connecting part (21).

10. Electromagnet according to Claim 9, **characterised in that** the pole core (31) extends from an end flange (33) incorporating the circumferential annular groove (35) for the connection with the magnet housing (3) along the non-magnetic tube (17) lying against the inside of the coil body (9), and **in that** an annular groove open towards the tube (17) is incorporated within this section, for the receiving of an O-ring (41) for the sealing of the tube (17).

11. Electromagnet according to Claim 10, **characterised in that** the part of the pole core (31) extending along the tube (17) ends within a cone surface (43) for the linearization of the magnetic field, whereby the same is positioned opposite the facing end of the pole pipe (7) via an air gap (45).

## Revendications

1. Electroaimant, en particulier pour actionner des soupapes, avec un corps d'aimant en forme de manchon, qui enveloppe un noyau de pôle qui constitue, côté actionnement de l'électroaimant où est accessible une pièce d'actionnement pouvant être déplacée par l'armature d'aimant, une fermeture du corps d'aimant, lequel est relié, dans une zone voisine du côté actionnement, au noyau d'aimant par une liaison agissant par concordance des formes au moins dans la portée de cette zone, **caractérisé en ce que** la liaison présente une gorge de retenue d'anneau (35) travaillée dans le pourtour du noyau d'aimant (31), un élément d'étanchéité (37) pouvant être logé dans celle-ci ainsi que, dans le corps d'aimant (3), une percolation annulaire (39) pour la formation de surfaces d'appui pénétrant par concordance des formes sur les parois internes de la gorge de retenue d'anneau (35) ainsi que d'une surface d'étanchéité périphérique reposant sur l'élément d'étanchéité (37).

2. Electroaimant selon la revendication 1, **caractérisé en ce qu'**est prévu un anneau torique (37) comme élément d'étanchéité.

3. Electroaimant selon la revendication 1 ou 2, **caractérisé en ce que** le corps d'aimant (3) est une pièce formée par fluage en une seule partie qui présente sur sa partie formant le fond (5) opposée au côté d'actionnement un tube polaire (7) s'étendant vers l'intérieur comme corps polaire arrière.

4. Electroaimant selon l'une quelconque des revendications 1 à 3, **caractérisé en ce que** le corps d'aimant (3) du côté actionnement de l'électroaimant (1) se prolonge pour former une zone terminale (57) dépassant au-dessus de la surface terminale externe (59) du noyau d'aimant (31) et qu'il est relié sur cette zone terminale (57) à une pièce de construction devant être actionnée par l'électroaimant (1).

5. Electroaimant selon la revendication 4, **caractérisé en ce qu'**est prévu comme pièce de construction reliée au corps d'aimant (3) un corps de soupape (54), qui présente un col (55) reposant à la surface terminale (59) orientée du noyau d'aimant (31), col avec lequel la zone terminale (57) du corps d'aimant (3) est reliée par bord rabattu.

6. Electroaimant selon l'une quelconque des revendications 1 à 5, **caractérisé en ce que** le corps d'aimant (3) présente dans sa pièce de fond (5) formant le côté de connexion de l'électroaimant en plus d'un orifice formé par le tube polaire (7) plusieurs orifices de fond (15) et **en ce qu'**un corps de bobine (9) logeant l'enroulement d'électroaimant (11) est surmoulé à l'intérieur du corps d'aimant (3) avec une matière synthétique de façon à ce qu'une pièce de connexion (21) injectée d'une seule pièce à celle-ci pour l'exécution d'une liaison électrique vers l'enroulement d'électroaimant (11) s'étende vers l'extérieur par les orifices de fond (15) du corps d'aimant (3) et ferme ces derniers ainsi que l'orifice du tube polaire (7).

7. Electroaimant selon la revendication 6, **caractérisé en ce que**, dans la partie de la pièce de connexion (21) s'étendant hors des orifices de fond (15) du corps d'aimant (3), est conçue une gorge périphérique de retenue d'anneau (25) pour loger un anneau torique (27).

8. Electroaimant selon la revendication 7, **caractérisé en ce que** la pièce de connexion (21) forme une pièce fiche (23) injectée d'une seule pièce pour le contact des connexions électriques (13) de l'enroulement d'électroaimant (11).

9. Electroaimant selon l'une quelconque des revendications 5 à 8, **caractérisé en ce qu'**un petit tube (17) à fine paroi, servant comme guidage pour l'armature d'aimant (19) et comme élément séparateur magnétique, fabriqué dans un matériau non magnétique est surmoulé ensemble avec le corps de bobine (9) et la pièce de connexion (21).

10. Electroaimant selon la revendication 9, **caractérisé en ce que** le noyau d'aimant (31) s'étend d'une bride terminale (33) qui présente la gorge périphérique de retenue d'anneau (35) pour la liaison au corps d'aimant (3), le long du petit tube (17) non magnétique, reposant sur la face intérieure du corps de bobine (9) et présente dans cette partie une gorge de retenue d'anneau ouverte vers le petit tube (17) pour loger un anneau torique (41) pour l'étanchéité par rapport au petit tube (17).

11. Electroaimant selon la revendication 10, **caractérisé en ce que** la pièce du noyau d'aimant (31) s'étendant le long du petit tube (17) se termine pour la linéarisation du champ magnétique en une surface conique (43) qui par dessus une fente d'air (45) fait face à l'extrémité tournée du tube polaire (7).
